# EUROPÄISCHE PATENTSCHRIFT

(11) **EP 0 523 625 B1**
(45) Veröffentlichungstag und Bekanntmachung des Hinweises auf die Patenterteilung: **11.10.1995**
(21) Anmeldenummer: 92111981.4
(22) Anmeldetag: 14.07.1992
(51) Int. Cl.: F02F 3/22

(54) **Kolben für Brennkraftmaschinen**
Piston for an internal combustion engine
Piston pour un moteur à combustion interne

(30) Priorität: 15.07.1991 DE 9108696 U
(43) Veröffentlichungstag der Anmeldung: 20.01.1993
(73) Patentinhaber: ALCAN DEUTSCHLAND GMBH, D-37075 Göttingen (DE)
(72) Erfinder: Dürsch, Volker, W-8500 Nürnberg (DE)
(74) Vertreter: Eitle, Werner, Dipl.-Ing.

(56) Entgegenhaltungen:
- GB-A- 556 076
- GB-A- 2 024 987
- US-A- 3 515 035

## Beschreibung

Die Erfindung betrifft einen Kolben für Brennkraftmaschinen mit einem Kühlkanal, der an einen Zulaufkanal und einen Ablaufkanal angeschlossen ist, die sich innerhalb des Kolbens erstrecken und in den Kolbeninnenraum an der Kolbenseitenwand oder an der Kolbenunterseite ausmünden.

Bei derartigen Kühlkanalkolben ist die Schmierung der Kolbenbolzenlagerung wegen des gegenüber dieser Bolzenlagerung abgetrennten Kühlsystems in der Regel nicht gegeben. Um dieses Problem zu lösen, ist es zwar bekannt, bei Kühlkanalkolben Bohrungen vom Kolbeninnenraum zum Kühlkanal anzubringen, die es ermöglichen, daß vom Kühlkanal etwas Öl zur Bolzenschmierung austreten kann. Für denselben Zweck hat man auch Bohrungen oder Verbindungen vom Bolzenaußenende zum Kühlkanal angebracht (GB-A-556 076). Beide Lösungen haben den Nachteil, daß sie aus herstellungstechnischen Gründen jeweils nur die Enden der Kolbenbolzenlagerung mit Öl versorgen, während die übrigen Lagerflächen nicht oder nicht ausreichend mit Schmieröl versorgt werden.

Gegenüber diesem bekannten Stand der Technik liegt der Erfindung die Aufgabe zugrunde, einen Kühlkanalkolben der eingangs genannten Gattung derart zu gestalten, daß bei problemloser Herstellung eine gute Schmierölzuführung zu den besonders beanspruchten Stellen der Kolbenbolzenlagerung gewährleistet ist. Diese Aufgabe wird erfindungsgemäß dadurch gelöst, daß durch den Zu- als auch den Ablaufkanal des Kühlkanalsystems jeweils eine Querbohrung hindurchgeführt ist, die sich von der Schaftaußenseite des Kolbens zur Kolbenbolzenbohrung erstreckt. Über diese Querbohrung kann das zur Schmierung notwendige Öl von dem dem Kühlkanal zuzuführenden oder von diesem Kanal ablaufenden Öl entnommen und an die für die Schmierung der Kolbenbolzenlagerung besonders kritischen Stellen herangeführt werden. Durch die Bolzenbewegung während des Motorbetriebes wird dann dieses Schmieröl in dem Bolzenlager weitgehend verteilt, so daß in diesem eine ausreichende Schmierung gewährleistet wird. Die Querbohrung kann von der Kolbenaußenseite her in einfacher Weise in der gewünschten Lage und Ausrichtung hergestellt werden.

Bei einer bevorzugten Ausführungsform des erfindungsgemäßen Bolzens ist der sich zwischen Schaftaußenseite und Zu- oder Ablaufkanal sich erstreckende Ast der Querbohrungen koaxial geradlinig zu dem sich zwischen diesem Kanal und der Kolbenbolzenbohrung erstreckenden Ast der Querbohrung angeordnet, was ihre Herstellung noch weiter vereinfacht. Die Querbohrungen können in beliebigem Winkel zur Bolzenbohrungs- bzw. Pleuelschwingebene und/oder zur Kolbenlängsachse verlaufend angeordnet werden, wodurch das Schmieröl an jede gewünschte Stelle der Kolbenbolzenlagerung herangeführt werden kann.

Durch die DE-PS 30 05 720 C2 ist zwar bereits ein Kühlkanalkolben bekannt geworden, bei dem eine Querbohrung vorgesehen ist, die sich zwischen der Schaftaußenseite und dem zum Kühlkanal führenden Zulaufkanal erstreckt. Diese Querbohrung mündet jedoch nicht in die Kolbenbolzenbohrung, sondern endet im Zulaufkanal. Dieser Zulaufkanal steht über eine in dem hohlen Kolbenbolzen angeordnete Bohrung mit dem Innenraum des Kolbenbolzens in Verbindung. Über diesen Innenraum gelangt Drucköl, das über das Pleuel dem Bolzeninnenraum zugeführt wird, in den Zulaufkanal und von dort einerseits in den Kühlkanal und andererseits an die Schaftaußenseite. Die bei diesem Kolben vorgesehene Bohrung dient daher lediglich zur Versorgung der Kolbenlauffläche mit Schmieröl, nicht aber zur Schmierung der Kolbenbolzenlagerung.

Ein besonders vorteilhaftes Ausführungsbeispiel des erfindungsgemäßen Kolbens wird anhand der Zeichnung im folgenden näher beschrieben:
- Fig. 1: zeigt diesen Kolben teilweise in Seitenansicht, teilweise im Axialschnitt in der die Kolbenbolzenachse enthaltenden Ebene,
- Fig. 2: zeigt den Kolben teilweise in Seitenansicht, teilweise im Axialschnitt nach Linie II-II in Fig. 1,
- Fig. 3: ist ein Querschnitt durch diesen Kolben nach Linie III-III in Fig. 1 und 2.

Der in der Zeichnung dargestellte Kolben 1 hat in seinem Kolbenboden einen ringförmigen Kühlkanal 2, der an einen Zulaufkanal 3 und an einen Ablaufkanal 4 angeschlossen ist, die in den Kolbeninnenraum 5 münden. Sowohl der Zulaufkanal 3 als auch der Ablaufkanal 4 sind jeweils von einer Querbohrung 6 durchsetzt, die sich geradlinig von der Schaftaußenseite 7 zur Kolbenbolzenbohrung 8 erstrecken. Diese Querbohrungen münden mit ihrem inneren Ast 9 in Schmiertaschen 10, die am Umfang der Kolbenbolzenbohrung angeordnet sind. An den Enden der Kolbenbolzenbohrung 8 sind Bolzensicherungsnuten 11 vorgesehen, in die Sicherungsringe 12 zur Halterung des Bolzens 13 einsetzbar sind.

Bei dem dargestellten Kolben erstrecken sich die Querbohrungen 6 senkrecht zur Kolbenachse X-X und parallel zur Pleuelschwingebene. Sie können aber auch schräg hierzu verlaufen, um an die gewünschten und für die Bolzenschmierung kritischen Stellen der Kolbenbolzenbohrung heranzuführen.

Die Querbohrungen können nach Herstellung in ihrem sich zwischen Schaftaußenseite 7 und dem Zu- oder Ablaufkanal 3, 4 erstreckenden äußeren Ast durch einen eingesetzten Stopfen, durch Ausgießen oder dergleichen verschlossen werden.

## Patentansprüche

1. Kolben für Brennkraftmaschinen mit einem Kühlkanal (2), der an einen Zulaufkanal (3) und einen Ablaufkanal (4) angeschlossen ist, die sich innerhalb des Kolbens erstrecken und an der Kolbenunterseite der Kolbenseitenwand oder in den Kolbeninnenraum ausmünden,
dadurch **gekennzeichnet,** daß durch den Zu- und den Ablaufkanal (3, 4) jeweils eine Querbohrung (6) hindurchgeführt ist, die sich von der Schaftaußenseite (7) zur Seitenwand der Kolbenbolzenbohrung (8) erstreckt.

2. Kolben nach Anspruch 1,
dadurch **gekennzeichnet,** daß der zwischen Schaftaußenseite (7) und Zu- oder Ablaufkanal (3, 4) sich erstreckende äußere Ast der Querbohrung (5) geradlinig zu dem sich zwischen diesem Kanal (3, 4) und der Kolbenbolzenbohrung (8) erstreckenden inneren Ast (9) der Querbohrung (6) angeordnet ist.

3. Kolben nach den Ansprüchen 1 und 2,
dadurch **gekennzeichnet,** daß die Querbohrung (6) geneigt zur Achse der Kolbenbolzenbohrung (8) oder zur Pleuelschwingebene und/oder zur Kolbenlängsachse sich erstreckt.

4. Kolben nach Anspruch 1,
dadurch **gekennzeichnet,** daß die Querbohrung (6) in ihrem sich zwischen Schaftaußenseite (7) und dem Zu- oder Ablaufkanal (3, 4) erstreckenden äußeren Ast durch einen Stopfen oder dergleichen verschlossen ist.

5. Kolben nach Anspruch 1,
dadurch **gekennzeichnet,** daß die Querbohrung (6) in eine Ölschmiertasche (10) an der Wandung der Kolbenbolzenbohrung (8) mündet.

## Claims

1. Piston for internal combustion engines, having a cooling channel (2) connected to a feed channel (3) and a discharge channel (4), which extend inside the piston and open out at the piston underside of the piston side wall or into the piston interior,
characterized in that
running in each case through the feed channel (3) and the discharge channel (4) is a transverse bore (6), which extends from the outside of the shaft (7) to the side wall of the gudgeon pin bore (8).

2. Piston according to claim 1,
characterized in that
the outer branch of the transverse bore (5) extending between the outside of the shaft (7) and the feed or discharge channel (3, 4) is disposed rectilinearly relative to the inner branch (9) of the transverse bore (6) extending between said channel (3, 4) and the gudgeon pin bore (8).

3. Piston according to claims 1 and 2,
characterized in that
the transverse bore (6) extends obliquely relative to the axis of the gudgeon pin bore (8) or to the oscillating plane of the connecting rod and/or to the longitudinal axis of the piston.

4. Piston according to claim 1,
characterized in that
the transverse bore (6) is closed by a stopper or the like in its outer branch extending between the outside of the shaft (7) and the feed or discharge channel (3, 4).

5. Piston according to claim 1,
characterized in that
the transverse bore (6) opens into a lubricating oil recess (10) adjacent to the wall of the gudgeon pin bore (8).

## Revendications

1. Piston pour moteurs à combustion interne, comportant un canal de refroidissement (2), qui est relié à un canal d'entrée (3) et un canal de sortie (4), qui s'étendent à l'intérieur du piston et qui débouchent dans le côté inférieur de la paroi latérale de piston ou bien dans le volume intérieur du piston, caractérisé en ce que le canal d'entrée et le canal de sortie (3, 4) sont respectivement traversés par un trou transversal (6) qui s'étend depuis la surface extérieure 7 du corps de piston jusqu'à la paroi latérale du palier d'axe de piston (8).

2. Piston selon la revendication 1, caractérisé en ce que la branche extérieure du trou transversal (5) s'étendant entre le côté extérieur (7) du corps de piston et le canal d'entrée (3) ou le canal de sortie (4), est disposée en ligne droite par rapport à la branche intérieure (9) du trou transversal (6), s'étendant entre ledit canal (3, 4) et le palier d'axe de piston (8).

3. Piston selon les revendications 1 et 2, caractérisé en ce que le trou transversal (6) est incliné par rapport à l'axe du palier d'axe de piston (8) ou bien par rapport au plan de pivotement de bielle et/ou par rapport à l'axe longitudinal du piston.

4. Piston selon la revendication 1, caractérisé en ce que le trou transversal (6) est fermé, dans sa branche extérieure s'étendant entre le côté extérieur (7) du corps de piston et le canal d'entrée (3) ou le canal de sortie (4), par un tampon ou analogue.

5. Piston selon la revendication 1, caractérisé en ce que le trou transversal (6) débouche dans une poche d'huile de lubrification (10) formée dans la paroi du palier d'axe de piston (8).
